# EUROPÄISCHE PATENTSCHRIFT

(11) **EP 4 172 024 B1**
(45) Veröffentlichungstag und Bekanntmachung des Hinweises auf die Patenterteilung: **15.07.2026**
(21) Anmeldenummer: 21762385.9
(22) Anmeldetag: 06.08.2021
(51) Int. Cl.: B61L 15/00, B60R 3/02, B61D 23/02

(54) **TRITTVORRICHTUNG FÜR EIN SCHIENENFAHRZEUG**
STEP FOR A RAIL VEHICLE
MARCHE POUR UN VÉHICULE FERROVIAIRE

(30) Priorität: 25.08.2020 DE 102020210746
(43) Veröffentlichungstag der Anmeldung: 03.05.2023
(73) Patentinhaber: Siemens Mobility GmbH, 80997 München (DE)
(72) Erfinder: ROHOWSKI, Eric, 47877 Willich-Anrath (DE)
(74) Vertreter: Siemens Patent Attorneys
(86) Internationale Anmeldenummer: PCT/EP2021/072001
(87) Internationale Veröffentlichungsnummer: WO 2022/043026

(56) Entgegenhaltungen:
- EP-A1- 1 464 786
- EP-A1- 1 715 350
- DE-A1- 102006 022 130

## Beschreibung

Die Erfindung betrifft eine Trittvorrichtung für ein Schienenfahrzeug umfassend eine Trittplattform, ein Gehäuse aus welchem die Trittplattform aus- und wieder einfahrbar ist und eine Regelungseinheit zur Steuerung der Aus- und Einfahrbewegung der Trittplattform, wobei die Trittplattform eine Mehrzahl von Trittkontaktsegmenten umfasst, die bei einer Beaufschlagung mit Druck Signale erzeugen, welche der Regelungseinheit übermittelt werden.

Ausfahrbare Trittplattformen, oft Schiebetritte genannt, sind aus dem Stand der Technik bekannt. Sie weisen eine Trittschaltmatte für die Gewichtsdetektion auf. Diese besteht im Allgemeinen aus zwei übereinander liegenden, homogenen und elektrisch leitenden Kontaktflächen, die in einer flexiblen Masse vergossen sind. Bei Trittbelastung haben beide Kontaktflächen elektrischen Kontakt zueinander (vgl. Fig. 1), welcher von einer elektronischen Steuerungseinheit erfasst und verarbeitet wird. Aufgrund der vollflächigen Ausführung der Kontaktflächen über die komplette Trittfläche der Trittplattform kann aber nicht zwischen einer Trittbelastung durch einen Fahrgast und einer Trittbelastung durch eingeklemmte Störgegenstände, wie z.B. Streusplit (vgl. Fig. 2 und Fig. 3), unterschieden werden. Ein Verklemmen der Störgegenstände beim Einfahren der Trittplattform zwischen der Trittplattform und ihrem Gehäuse führt in der elektronischen Steuerungseinheit zu einer Erkennung einer Trittbelastung und somit auch zum ursprünglich für den Schutz des Fahrgastes vorgesehenen Stopp der Aus- bzw. Einfahrbewegung. Die Funktionalität und Verfügbarkeit der Trittplattform sind hierdurch ungewollt reduziert.

Die EP 2 015 964 B1 lehrt nun eine Trittplattform mit einer in eine Mehrzahl von Trittkontaktsegmenten aufgeteilte Trittkontaktmatte. Die Trittkontaktsegmente sind dabei streifenförmig und in Bewegungsrichtung der Trittplattform beim Aus- bzw. Einfahren hintereinanderliegend angeordnet. Die Steuerungseinheit ist derart ausgebildet, dass die von Trittkontaktsegmenten erzeugten Signale ignoriert werden, die innerhalb des Gehäuses liegen oder, dass die innerhalb des Gehäuses liegenden Trittkontaktsegmente ignoriert werden. So können Fehlfunktionen aufgrund eingeklemmter Störgegenstände vermieden werden. Notwendig hierfür ist jedoch die Information über die Lage der Trittkontaktsegmente zu jedem Zeitpunkt während der Aus- bzw. Einfahrbewegung der Trittplattform.

Der Erfindung liegt die Aufgabe zugrunde, eine weiter vereinfachte Trittplattform anzugeben.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Eine erfindungsgemäße Trittvorrichtung für ein Schienenfahrzeug umfasst wenigstens eine Trittplattform, ein zugehöriges Gehäuse, aus welchem die Trittplattform ausfahrbar ist bzw. in welches die Trittplattform wieder einfahrbar ist, und eine Regelungseinheit zur Steuerung der Ausfahrbewegung der Trittplattform sowie zur Steuerung der Einfahrbewegung der Trittplattform. Die aus- und wieder einfahrbare Trittplattform, gelegentlich auch Schiebetritt genannt, umfasst eine Mehrzahl von Trittkontaktsegmenten, die bei einer Beaufschlagung mit Druck Signale erzeugen, welche der Regelungseinheit übermittelt werden. Die Trittplattform kann hierfür eine in eine Mehrzahl von Trittkontaktsegmenten aufgeteilte Trittkontaktmatte aufweisen.

Dabei weisen die einzelnen Trittkontaktsegmente vorgegebene Abstände größer Null zueinander auf, so dass ein Objekt vorgegebener Mindestkontaktfläche mit der Trittplattform wenigstens zwei unmittelbar benachbarte Trittkontaktsegmente mit Druck beaufschlagen kann. Die Trittkontaktsegmente sind zueinander beabstandet auf der Trittplattform angeordnet.

Die Regelungseinheit ist derart ausgebildet, dass ein für die Steuerung der Aus- und/oder Einfahrbewegung der Trittplattform relevantes Objekt auf der Trittplattform nur erkannt wird und die Regelungseinheit daraufhin die Aus- und/oder Einfahrbewegung steuert, insbesondere einen Stopp der Aus- und/oder insbesondere der Einfahrbewegung der Trittplattform bewirkt, wenn Signale zweier unmittelbar benachbarter Trittkontaktsegmente übermittelt werden.

Alternativ ist die Trittplattform, insbesondere die Trittkontaktmatte der Trittplattform, derart ausgebildet, dass ein, ein für die Steuerung der Aus- und/oder Einfahrbewegung der Trittplattform relevantes Objekt auf der Trittplattform repräsentierendes Signal nur erzeugt und an die Regelungseinheit übermittelt wird und die Regelungseinheit daraufhin die Aus- und/oder Einfahrbewegung steuert, insbesondere einen Stopp der Aus- und/oder insbesondere der Einfahrbewegung der Trittplattform bewirkt, wenn das Objekt auf der Trittplattform zwei unmittelbar benachbarte Trittkontaktsegmente mit Druck beaufschlagt.

Im ersten Fall erzeugt jedes mit Druck beaufschlagte Trittkontaktsegment ein Signal, welches in die Regelungseinheit eingeht. Diese erkennt ein für die Steuerung der Aus- und/oder Einfahrbewegung der Trittplattform relevantes Objekt auf der Trittplattform nur, wenn die Signale zweier unmittelbar benachbarter Trittkontaktsegmente eingegangen sind. Im zweiten Fall hingegen wird ein Signal, welches ein für die Steuerung der Aus- und/oder Einfahrbewegung der Trittplattform relevantes Objekt repräsentiert und welches in die Regelungseinheit eingeht, nur erzeugt, wenn zwei unmittelbar benachbarte Trittkontaktsegmente mit Druck beaufschlagt sind.

In beiden Fällen ist gleich: Nur wenn ein Objekt zwei unmittelbar benachbarte Trittkontaktsegmente berührt und mit einem vorgegebenen Druck größer Null beaufschlagt, wird ein Stopp der Einfahrbewegung der Trittplattform durch die Regelungseinheit bewirkt. Daraufhin kann die Regelungseinheit eine Ausfahrbewegung bewirken.

Die Trittkontaktsegmente können streifenförmig ausgebildet und nebeneinanderliegend, parallel zur Richtung der Aus- und Einfahrbewegung der Trittplattform angeordnet sein.

Neben einer Streifenform können die Trittkontaktsegmente weitere ebene, geometrische Figuren annehmen. Z.B. kreisförmig oder quadratisch ausgebildet sein.

Weitergebildet sind sie über die Fläche der Trittplattform, insbesondere gleichmäßig, verteilt angeordnet.

So könnte die Trittplattform über ihre Fläche regelmäßig verteilte, kreisförmige oder quadratische Trittkontaktsegmente aufweisen.

Zwischen den Trittkontaktsegmenten sind weitergebildet unsensible Bereiche angeordnet, wobei die Flächen der Trittkontaktsegmente klein sind im Vergleich zu den Flächen der unsensiblen Bereiche dazwischen.

Sind die Trittkontaktsegmente beispielsweise streifenförmig ausgebildet, so sind auch die unsensiblen Bereiche zwischen den Trittkontaktsegmenten streifenförmig ausgeformt. Dann sind die Trittkontaktsegmente entsprechend schmal im Vergleich zu den unsensiblen Bereichen ausgebildet.

Nach einer weiteren Weiterbildung der erfindungsgemäßen Lösung weisen die Trittkontaktsegmente gleiche Abstände zueinander auf. Somit sind die Abstände zwischen zwei unmittelbar benachbarten Trittkontaktsegmenten immer gleich.

Eine weitere Weiterbildung besteht darin, dass jeder vorgegebene Abstand größer Null zwischen zwei unmittelbar benachbarten Trittkontaktsegmenten höchstens 20 mm, insbesondere höchstens 15 mm beträgt, so dass ein Objekt mit einer kreisförmigen Mindestkontaktfläche zur Trittplattform mit einem Durchmesser von 40 mm wenigstens zwei unmittelbar benachbarten Trittkontaktsegmente berührt und mit Druck beaufschlagen kann.

Umgekehrt weisen die Trittkontaktsegmente einen Abstand von wenigstens 10 mm, insbesondere wenigstens 15 mm zueinander auf, um kleinere Objekte nicht als relevant erkennen zu können.

Auch die Breite der Trittkontaktsegmente in Richtung des Abstands zum unmittelbar benachbarten Trittkontaktsegment, insbesondere senkrecht zur Richtung der Ein- und Ausfahrbewegung der Trittplattform, kann weitergebildet weniger als 10 mm, insbesondere weniger als 5 mm betragen. Weitergebildet beträgt die Breite der Trittkontaktsegmente an jeder Stelle zumindest 1 mm, insbesondere wenigstens 5 mm.

Weitergebildet ist die Breite b der Fläche der Trittkontaktsegmente in Richtung des Abstands zum unmittelbar benachbarten Trittkontaktsegment eine Funktion des Abstands u zum unmittelbar benachbarten Trittkontaktsegment: b = u*c, wobei c eine Konstante kleiner 1 ist, insbesondere kleiner 0,5, insbesondere kleiner 0,3, beispielsweise 0,1.

Der Abstand der Trittkontaktsegmente zueinander entspricht der Breite der unsensiblen Bereiche dazwischen. Somit ist die Breite b der Fläche der Trittkontaktsegmente in Abhängigkeit der Breite u des unsensiblen Bereichs zwischen den entsprechenden Trittkontaktsegmenten vorgegeben.

Gemäß einer Ausführungsform weisen sämtliche Trittkontaktsegmente gleiche Form und Größe auf sowie gleiche Abstände zueinander. Gleichermaßen können die unsensiblen Bereiche dazwischen gleiche Form und Größe aufweisen.

Weiterbildungsgemäß sind die Trittkontaktsegmente ausgebildet sind, dass sie nur bei einer Beaufschlagung mit einem vorgegebenem Mindestdruck Signale erzeugen, welche der Regelungseinheit übermittelt werden. Um den signalauslösenden Druck auf zwei unmittelbar benachbarte Trittkontaktsegmente zu bewirken, muss das Objekt ein vorgegebenes Mindestgewicht aufweisen.

Eine weitere Weiterbildung der Erfindung sieht vor, dass die Trittkontaktsegmente in Richtung und quer zur Richtung der Ein- und Ausfahrbewegung der Trittplattform Abstände zueinander aufweisen, mit unsensiblen Bereichen dazwischen, wobei das Objekt vorgegebener Mindestkontaktfläche mit der Trittplattform ein erstes Trittkontaktsegment und wenigstens ein unmittelbar benachbartes und mit einem Abstand quer zur Richtung der Ein- und Ausfahrbewegung der Trittplattform zum ersten Trittkontaktsegment angeordnetes, zweites Trittkontaktsegment und wenigstens ein zum ersten Trittkontaktsegment unmittelbar benachbartes und mit einem Abstand in Richtung der Ein- und Ausfahrbewegung der Trittplattform zum ersten Trittkontaktsegment angeordnetes, drittes Trittkontaktsegment mit Druck beaufschlagen kann. Die Trittplattform ist dann derart ausgebildet, dass ein, das relevante Objekt vorgegebener Mindestkontaktfläche mit der Trittplattform repräsentierendes Signal nur erzeugt und an die Regelungseinheit übermittelt wird, wenn das Objekt auf der Trittplattform das erste Trittkontaktsegment und das zweite Trittkontaktsegment und das dritte Trittkontaktsegment mit Druck beaufschlagt. Alternativ erzeugt jedes mit Druck beaufschlagte Trittkontaktsegment ein Signal und die Regelungseinheit ist derart ausgebildet, dass das relevante Objekt vorgegebener Mindestkontaktfläche nur erkannt wird, wenn Signale des ersten Trittkontaktsegments und des zweiten Trittkontaktsegments und des dritten Trittkontaktsegments an die Regelungseinheit übermittelt werden.

Ein erfindungsgemäßes Fahrzeug, insbesondere des Personenverkehrs, insbesondere ein Schienenfahrzeug, weist wenigstens eine erfindungsgemäße Trittvorrichtung auf.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt den Querschnitt durch eine Trittplattform mit einer Trittkontaktmatte des Stands der Technik,
- Fig. 2: zeigt eine Trittvorrichtung mit kleinen Objekten auf ihrer Trittplattform,
- Fig. 3: zeigt einen Querschnitt durch die Trittvorrichtung nach Fig. 2,
- Fig. 4: zeigt schematisch eine Trittplattform einer erfindungsgemäßen Trittvorrichtung,
- Fig. 5: zeigt schematisch die Trittplattform aus Fig. 4 mit einem als relevant für die Steuerung der Ein- und Ausfahrbewegung zu erkennendem Objekt,
- Fig. 6: zeigt eine weitere Ausführungsform einer erfindungsgemäßen Trittplattform.

In Fig. 1 ist eine herkömmliche ausfahrbare Trittplattform 1 mit einer Trittschaltmatte zur Gewichtsdetektion dargestellt. Diese weist zwei übereinander liegende, homogene und elektrisch leitende Kontaktflächen 5, 6 auf, die bei einer Trittbelastung elektrischen Kontakt zueinander haben, woraufhin ein Signal erzeugt und an eine Regelungseinheit zur Steuerung der Aus- und Einfahrbewegung der Trittplattform 1 übermittelt wird. Aufgrund der vollflächigen Ausführung der Kontaktflächen über die komplette Trittfläche der Trittplattform 1 kann aber nicht zwischen einer Trittbelastung durch einen Fahrgast und einer Trittbelastung durch eingeklemmte Störgegenstände, wie z.B. Streusplit 7, wie in Fig. 2 und Fig. 3 veranschaulicht, unterschieden werden. Ein Verklemmen des Streusplits 7 beim Einfahren der Trittplattform 1 zwischen der Trittplattform 1 und ihrem Gehäuse 2 führt in der elektronischen Regelungseinheit zu einer Erkennung einer Trittbelastung und somit auch zum ursprünglich für den Schutz des Fahrgastes vorgesehenen Stopp der Aus- bzw. Einfahrbewegung. Die Einfahrrichtung ist mit einem Pfeil gekennzeichnet.

Fig. 4 zeigt schematisch in dreidimensionaler Darstellung eine erfindungsgemäße ausfahrbare Trittplattform für ein Schienenfahrzeug, die aus einem zugehörigen Gehäuse ausfahrbar und mit einer in eine Mehrzahl von Trittkontaktsegmenten 3 aufgeteilte Trittkontaktmatte ausgestattet ist, die bei einer Beaufschlagung mit Druck Signale erzeugen, welche in eine Regelungseinheit eingehen. Die Trittkontaktmatte umfasst auch hier zwei übereinander liegende, elektrisch leitende Kontaktflächen auf. Die Untere Kontaktfläche 6 ist hier vollflächig ausgebildet. Die obere Kontaktfläche 5 hingegen weist eine durchbrochene gitterförmige Struktur auf.

Zwischen nebeneinander angeordneten streifenförmigen Trittkontaktsegmenten 3, die parallel zu einer Aus- und Einfahrrichtung der Trittplattform 1 aus und in das zugehörige Gehäuse ausgerichtet sind, sind unsensible Bereiche 4 angeordnet. Befinden sich nun kleinere Störgegenstände wie Streusplit auf den unsensiblen Bereichen, wird selbst beim Einklemmen dieser zwischen der Trittplattform und dem zugehörigen Gehäuse beim Einfahren der Trittplattform in das Gehäuse kein elektrischer Kontakt zwischen den Kontaktflächen 5 und 6 hergestellt und somit kein Signal erzeugt und an die Regelungseinheit übergeben.

Um ebenfalls kein Signal zu erzeugen und zu übermitteln oder dieses Signal ignorieren zu können, falls der Streusplit auf einem der Trittkontaktsegmente 3 aufliegt, sind die Abstände der Trittkontaktsegmente derart bemessen, dass ein Objekt vorgegebener Mindestkontaktfläche mit der Trittplattform 1 wenigstens zwei unmittelbar benachbarte Trittkontaktsegmente 3 mit Druck beaufschlagt und die Trittplattform 1 ist derart ausgebildet, dass ein, ein relevantes Objekt repräsentierendes Signal nur erzeugt und an die Regelungseinheit übermittelt wird, wenn das Objekt auf der Trittplattform 1 zwei unmittelbar benachbarte Trittkontaktsegmente 3 mit Druck beaufschlagt oder die Regelungseinheit ist derart ausgebildet, dass ein relevantes Objekt nur erkannt wird, wenn Signale zweier unmittelbar benachbarter Trittkontaktsegmente 3 übermittelt werden.

Der Abstand zweier benachbarter Trittkontaktsegmente 3 und damit die Breite der unsensiblen Bereiche 4 dazwischen ist derart bemessen, dass jedes Objekt mit einer Mindestkontaktfläche 8 zur Trittplattform mit einem Durchmesser von 40 mm immer wenigstens zwei unmittelbar benachbarte Trittkontaktsegmente 3 berührt und mit Druck beaufschlagen kann, wie in Fig. 5 skizziert. Kleinere Objekte, wie Streusplit 7, können so unberücksichtigt bleiben.

Eine weitere Ausführungsform ist in Fig. 6 skizziert. Die Trittkontaktsegmente 3 sind als ebene geometrische Figuren, hier als keine Rechtecke ausgeführt. Neben dem Abstand senkrecht zur Ein- und Ausfahrbewegung der Trittplattform 1 weist jedes Trittkontaktsegment 3 zusätzlich einen Abstand in Richtung der Ein- und Ausfahrbewegung der Trittplattform 1 zu seinem unmittelbaren Nachbarn auf. Es könnte auch von unterbrochenen, streifenförmigen Trittkontaktsegmenten 3 gesprochen werden. Ein Signal wird nur erzeugt oder die Signale der Trittkontaktsegmente werden von der Regelungseinheit als relevant nur erkannt, wenn ein erstes Trittkontaktsegment 31 sowie dessen unmittelbare Nachbarn 32 und 33 in Richtung und quer zur Richtung der Ein- und Ausfahrbewegung der Trittplattform 1 mit Druck beaufschlagt werden.

## Patentansprüche

1. Trittvorrichtung für ein Schienenfahrzeug umfassend eine Trittplattform (1), ein Gehäuse (2) aus welchem die Trittplattform (1) aus- und wieder einfahrbar ist und eine Regelungseinheit zur Steuerung der Aus- und Einfahrbewegung der Trittplattform (1), wobei die Trittplattform (2) eine Mehrzahl von Trittkontaktsegmenten (3) umfasst, die bei einer Beaufschlagung mit Druck Signale erzeugen, welche der Regelungseinheit übermittelt werden, **dadurch gekennzeichnet, dass** die Trittkontaktsegmente (3) streifenförmig oder als geometrische Figuren ausgebildet und nebeneinander, parallel zur Richtung der Aus- und Einfahrbewegung der Trittplattform (1) und mit vorgegebenen Abständen größer Null zueinander derart auf der Trittplattform (1) angeordnet sind, dass ein Objekt vorgegebener Mindestkontaktfläche mit der Trittplattform (1) wenigstens zwei unmittelbar benachbarte Trittkontaktsegmente (3) mit Druck beaufschlagt und, dass entweder die Trittplattform (1) derart ausgebildet ist, dass ein, ein relevantes Objekt repräsentierendes Signal nur erzeugt und an die Regelungseinheit übermittelt ist, wenn das Objekt auf der Trittplattform (1) zwei unmittelbar benachbarte Trittkontaktsegmente (3) mit Druck beaufschlagt oder, dass die Regelungseinheit derart ausgebildet ist, dass ein relevantes Objekt nur erkannt wird, wenn Signale zweier unmittelbar benachbarter Trittkontaktsegmente (3) übermittelt sind.

2. Trittvorrichtung nach Anspruch 1, **dadurch gekennzeichnet, dass** die Trittkontaktsegmente (3) über die Trittplattform (1) verteilt angeordnet sind.

3. Trittvorrichtung nach einem der Ansprüche 1 oder 2, **dadurch gekennzeichnet, dass** die Trittkontaktsegmente (3) gleiche Abstände zueinander aufweisen.

4. Trittvorrichtung nach einem der Ansprüche 1 bis 3, **dadurch gekennzeichnet, dass** zwischen den Trittkontaktsegmenten (3) unsensible Bereiche (4) angeordnet sind, wobei die Trittkontaktsegmente (3) klein sind im zu den unsensiblen Bereichen (4).

5. Trittvorrichtung nach einem der Ansprüche 1 bis 4, **dadurch gekennzeichnet, dass** die Breite b eines Trittkontaktsegments (3) als Funktion vom Abstand u zum benachbarten Trittkontaktsegment (3) vorgegeben ist, wobei gilt: b=u*c, wobei c < 0,5 ist.

6. Trittvorrichtung nach einem der Ansprüche 1 bis 5, **dadurch gekennzeichnet, dass** der vorgegebene Abstand u zwischen zwei unmittelbar benachbarten Trittkontaktsegmenten (3) höchstens 20 mm beträgt.

7. Trittvorrichtung nach einem der Ansprüche 1 bis 6, **dadurch gekennzeichnet, dass** die Trittkontaktsegmente (3) derart ausgebildet sind, dass sie nur bei einer Beaufschlagung mit einem vorgegebenem Mindestdruck Signale erzeugen, welche der Regelungseinheit übermittelt werden.

8. Trittvorrichtung nach einem der Ansprüche 1 bis 7, **dadurch gekennzeichnet, dass** die Trittkontaktsegmente (3) in Richtung der Ein- und Ausfahrbewegung der Trittplattform (1) und quer zur Richtung der Ein- und Ausfahrbewegung der Trittplattform (1) beabstandet zueinander angeordnet sind, wobei ein Objekt vorgegebener Mindestkontaktfläche mit der Trittplattform (1) ein erstes Trittkontaktsegment (31) und wenigstens ein unmittelbar benachbartes und quer zur Richtung der Ein- und Ausfahrbewegung der Trittplattform (1) beabstandetes zweites Trittkontaktsegment (32) sowie wenigstens ein unmittelbar benachbartes und in Richtung der Ein- und Ausfahrbewegung der Trittplattform (1) beabstandetes drittes Trittkontaktsegment (33) mit Druck beaufschlagt und wobei entweder die Trittplattform (1) derart ausgebildet ist, dass ein, ein relevantes Objekt repräsentierendes Signal nur erzeugt und an die Regelungseinheit übermittelt ist, wenn das Objekt auf der Trittplattform (1) das erste Trittkontaktsegment (31) und das zweite Trittkontaktsegment (32) und das dritte Trittkontaktsegment (33) mit Druck beaufschlagt oder, dass die Regelungseinheit derart ausgebildet ist, dass ein relevantes Objekt nur erkannt wird, wenn Signale des ersten Trittkontaktsegments (31) und des zweiten Trittkontaktsegments (32) und des dritten Trittkontaktsegments (33) übermittelt sind.

9. Fahrzeug umfassend wenigstens eine Trittvorrichtung nach einem der Ansprüche 1 bis 8.

## Claims

1. Step apparatus for a rail vehicle comprising a step platform (1), a housing (2), from which the step platform (1) can be extended and retracted again, and a regulation unit for controlling the extension and retraction movement of the step platform (1), wherein the step platform (2) comprises a plurality of step contact segments (3) which, when pressure is applied, generates signals which are transmitted to the regulation unit, **characterised in that** the step contact segments (3) are embodied in a strip-shaped manner or as geometric figures and are arranged next to one another, in parallel with the direction of the extension and retraction movement of the step platform (1) and at predefined distances greater than zero in relation to one another on the step platform (1) in such a manner that an object with a predefined minimum contact area uses the step platform (1) to apply pressure to at least two immediately adjacent step contact segments (3), and that either the step platform (1) is embodied in such a manner that a signal representing a relevant object is only generated and transmitted to the regulation unit if the object on the step platform (1) applies pressure to two immediately adjacent step contact segments (3) or that the regulation unit is embodied in such a manner that a relevant object is only identified if signals of two immediately adjacent step contact segments (3) are transmitted.

2. Step apparatus according to claim 1, **characterised in that** the step contact segments (3) are arranged such that they are distributed over the step platform (1).

3. Step apparatus according to one of claims 1 or 2, **characterised in that** the step contact segments (3) have equal distances in relation to one another.

4. Step apparatus according to one of claims 1 to 3, **characterised in that** non-sensitive regions (4) are arranged between the step contact segments (3), wherein the step contact segments (3) are small in relation to the non-sensitive regions (4).

5. Step apparatus according to one of claims 1 to 4, **characterised in that** the width b of a step contact segment (3) is predefined as a function of the distance u in relation to the adjacent step contact segment (3), wherein: b=u*c, where c < 0.5.

6. Step apparatus according to one of claims 1 to 5, **characterised in that** the predefined distance u between two immediately adjacent step contact segments (3) amounts to at most 20 mm.

7. Step apparatus according to one of claims 1 to 6, **characterised in that** the step contact segments (3) are embodied in such a manner that they only generate signals, which are transmitted to the regulation unit, when a predefined minimum pressure is applied.

8. Step apparatus according to one of claims 1 to 7, **characterised in that** the step contact segments (3) are arranged at a distance from one another in the direction of the extension and retraction movement of the step platform (1) and transversely to the direction of the extension and retraction movement of the step platform (1), wherein an object with a predefined minimum contact area uses the step platform (1) to apply pressure to a first step contact segment (31) and to at least one second step contact segment (32) that is immediately adjacent and at a distance transversely to the direction of the extension and retraction movement of the step platform (1) as well as to at least one third step contact segment (33) that is immediately adjacent and at a distance in the direction of the extension and retraction movement of the step platform (1), and wherein either the step platform (1) is embodied in such a manner that a signal representing a relevant object is only generated and transmitted to the regulation unit if the object on the step platform (1) applies pressure to the first step contact segment (31) and to the second step contact segment (32) and to the third step contact segment (33) or that the regulation unit is embodied in such a manner that a relevant object is only identified if signals of the first step contact segment (31) and the second step contact segment (32) and the third step contact segment (33) are transmitted.

9. Vehicle comprising at least one step apparatus according to one of claims 1 to 8.

## Revendications

1. Marche de véhicule ferroviaire comprenant une plateforme (1) de marche, une carcasse (2) de laquelle la plateforme (1) de marche peut sortir et entrer à nouveau et une unité de réglage pour la commande du mouvement de sortie et d'entrée de la plateforme (1) de marche, dans laquelle la plateforme (2) de marche comprend une pluralité de segments (3) de contact de marche, qui, à l'application d'une pression, produisent des signaux, qui sont transmis à l'unité de réglage, **caractérisée en ce que** les segments (3) de contact de marche sont constitués en forme de bandes ou en figures géométriques et sont disposés sur la plateforme (1) de marche les uns à côté des autres, parallèlement à la direction du mouvement de sortie et d'entrée de la plateforme (1) de marche et à des distances données à l'avance plus grandes que zéro les unes par rapport aux autres, de manière à ce qu'un objet applique, par pression à une surface de contact minimum donnée à l'avance avec la plateforme (1) de marche, une pression à au moins deux segments (3) de contact de marche directement voisins, et **en ce que**, ou bien la plateforme (1) de marche est constituée, de manière à ne produire un signal représentant un objet pertinent et à le transmettre à l'unité de régulation, que si l'objet sur la plateforme (1) de marche applique une pression à deux segments (3) de contact de marche directement voisins, ou bien **en ce que** l'unité de régulation est constituée, de manière à n'identifier un objet pertinent, que si des signaux de deux segments (3) de contact de marche directement voisins sont transmis.

2. Marche de véhicule ferroviaire suivant la revendication 1, **caractérisée en ce que** les segments (3) de contact de marche sont disposés, de manière répartie sur la plateforme (1) de marche.

3. Marche de véhicule ferroviaire suivant l'une des revendications 1 ou 2, **caractérisée en ce que** les segments (3) de contact de marche ont de mêmes distances entre eux.

4. Marche de véhicule ferroviaire suivant l'une des revendications 1 à 3, **caractérisée en ce que** des parties (4) insensibles sont disposées entre les segments (3) de contact de marche, dans laquelle les segments (3) de contact de marche sont petits par rapport aux parties (4) insensibles.

5. Marche de véhicule ferroviaire suivant l'une des revendications 1 à 4, **caractérisée en ce que** la largeur b d'un segment (3) de contact de marche est donnée à l'avance, en fonction de la distance u au segment (3) de contact de marche voisin, dans laquelle on a : b=u*c, dans laquelle c < 0,5.

6. Marche de véhicule ferroviaire suivant l'une des revendications 1 à 5, **caractérisée en ce que** la distance u donnée à l'avance entre deux segments (3) de contact de marche directement voisins est de 20 mm au plus.

7. Marche de véhicule ferroviaire suivant l'une des revendications 1 à 6, **caractérisée en ce que** les segments (3) de contact de marche sont constitués, de manière à ne produire, que s'il leur est appliquée une pression minimum donnée à l'avance, des signaux, qui sont transmis à l'unité de régulation.

8. Marche de véhicule ferroviaire suivant l'une des revendications 1 à 7, **caractérisée en ce que** les segments (3) de contact de marche sont disposés à distance les uns des autres dans la direction du mouvement d'entrée et de sortie de la plateforme (1) de marche et transversalement à la direction du mouvement d'entrée et de sortie de la plateforme (1) de marche, dans laquelle un objet de surface de contact minimum donnée à l'avance avec la plateforme (1) de marche, applique une pression à un premier segment (31) de contact de marche et à au moins un deuxième segment (32) de contact de marche voisin directement et à distance transversalement à la direction d'entrée et de sortie de la plateforme (1) de marche ainsi qu'à un troisième segment (33) de contact de marche directement voisin et à distance dans la direction du mouvement d'entrée et de sortie de la plateforme (1) de marche et dans laquelle, ou bien la plateforme (1) de marche est constituée, de manière à ne produire un signal représentant un objet pertinent et à le transmettre à l'unité de réglage, que si l'objet sur la plateforme (1) de marche applique une pression au premier segment (31) de contact de marche et au deuxième segment (32) de contact de marche et au troisième segment (33) de contact de marche, ou bien l'unité de régulation est constituée, de manière à n'identifier un objet pertinent, que si des signaux du premier segment (31) de contact de marche et du deuxième segment (32) de contact de marche et du troisième segment (33) de contact de marche sont transmis.

9. véhicule comprenant au moins une marche suivant l'une des revendications 1 à 8.
